# EUROPÄISCHE PATENTSCHRIFT

(11) **EP 1 442 666 B1**
(45) Veröffentlichungstag und Bekanntmachung des Hinweises auf die Patenterteilung: **11.10.2006**
(21) Anmeldenummer: 03090021.1
(22) Anmeldetag: 28.01.2003
(51) Int. Cl.: A24C 5/39

(54) **Verfahren insbesondere zum Beschicken einer Zigarettenstrangmaschine sowie Verteilervorrichtung insbesondere zum Durchführen des Verfahrens**
Method particularly for loading a cigarette rod machine and distributor particularly for performing the method
Procédé en particulier pour alimenter une machine de fabrication de tige de tabac ainsi que distributeur en particulier pour la mise en oeuvre du procédé

(43) Veröffentlichungstag der Anmeldung: 04.08.2004
(73) Patentinhaber: Hauni Maschinenbau AG, 21033 Hamburg (DE)
(72) Erfinder: Koch, Franz-Peter, 21493 Schwarzenbek (DE); Studt, Stephan, 21035 Hamburg (DE); Müller, Hans-Heinrich, Dr., 22113 Oststeinbek (DE); Stüber, Reinhard, 21465 Reinbek (DE); Tobias, Jörg, 21423 Drage (DE)
(74) Vertreter: Wenzel & Kalkoff

(56) Entgegenhaltungen:
- US-A- 4 524 781
- US-A- 4 607 645
- US-A- 4 889 138
- US-A- 5 009 238

## Beschreibung

Die Erfindung betrifft eine Verteilervorrichtung, insbesondere zum Beschicken einer Zigarettenstrangmaschine, wobei die Verteilervorrichtung im wesentlichen eine Eingabevorrichtung zur Eingabe eines Produktstroms, einen Vorverteiler zum Verteilen, Dosieren und Auflockern des Produktstroms, einen Speicher zur Aufnahme des Produktstroms sowie ein Förderelement zum Transportieren des Produktstroms aus dem Speicher zu einem Stauschacht umfasst, wobei in Transportrichtung des Produktstroms wahlweise vor oder nach dem Stauschacht ein Sichter zur Trennung von zu verarbeitenden und von nicht zu verarbeitenden Anteilen des Produktstroms angeordnet ist.

Des weiteren betrifft die Erfindung ein Verfahren, insbesondere zum Beschicken einer Zigarettenstrangmaschine, umfassend die Schritte:
- Einführen eines Produktstroms in eine Verteilervorrichtung nach einem der Ansprüche 1 bis 9 mittels einer Eingabevorrichtung,
- Verteilen, Dosieren und Auflockern des Produktstroms durch einen Vorverteiler,
- Speichern des Produktstroms in einem Speicher,
- Transportieren des Produktstroms mittels eines Förderelementes vom Speicher zu einem Stauschacht oder einem Sichter,
- Sichten des Produktstroms in einem Sichter wahlweise vor oder nach dem Einstreuen in den Stauschacht.

Verteilervorrichtungen dienen dazu, den ihnen üblicherweise über einen Luftstrom zugeführten Tabak zu dosieren, zu sichten und aus dem gesichteten Material einen oder mehrere Tabakstränge zu formen, die dann einer nachgelagerten Zigarettenstrangmaschine zugeführt werden. Tabakstränge, die zu Zigaretten oder dergleichen verarbeitet werden sollen, bestehen üblicherweise aus einer Tabakmischung verschiedener Tabakkomponenten bzw. -sorten. Häufig sind aber auch andere Komponenten, die den Geschmack oder die Beschaffenheit der Zigarette beeinflussen, wie z.B. Nelken, Bestandteil des Produktstroms. Der zur Herstellung der Zigaretten oder dergleichen erforderliche Produktstrom wird in bekannten Verfahren bereits vor Eintritt in die Verteilervorrichtung endgültig zusammengestellt, gemischt und über eine Eingabevorrichtungen, die zweckmäßigerweise aus einer oder mehreren Beschickungsschleusen gebildet ist, in die Verteilervorrichtung eingeführt. Auf Anforderung aus einem der Eingabevorrichtung nachgeordneten Vorverteiler fällt der gesamte Inhalt der oder jeder Beschickungsschleuse über den Vorverteiler als Produktstrom in einen Speicher, wobei mindestens die Tabakkomponenten auf dem Weg in den Speicher dosiert und aufgelockert werden. Vom Speicher aus wird der Speicherinhalt, nämlich der vor dem Eintritt in die Verteilervorrichtung endgültig gebildete Produktstrom aus einzelnen Tabakkomponenten und zusätzlichen Komponenten, in kleinen vereinzelten Einheiten nach dem Prinzip "First in- First out" über ein Förderelement wahlweise erst einem Stauschacht und dann einem Sichter oder umgekehrt zugeführt, bevor der gesichtete Produktstrom einem Saugstrangförderer oder dergleichen zur Bildung eines oder mehrerer Tabakstränge zugeführt wird. Im Sichter werden die zur Verarbeitung geeigneten Anteile des Produktstroms, z.B. der geschnittene Tabak, von den nicht zur Verarbeitung geeigneten Anteilen, z. B. den Rippen oder anderen Fremdkörpern, getrennt.

Sämtliche bekannte Verteilervorrichtungen sowie Verfahren, die zum Beschicken einer Zigarettenstrangmaschine dienen, weisen jedoch den Nachteil auf, daß die Tabaksorten und mögliche Zusatzstoffe bzw. -komponenten vor der Verteilervorrichtung gemischt werden müssen, was die individuelle und flexible Zusammenstellung des Produktstroms verhindert. Auch ist es nachteilig, daß sich der komplette, aus unterschiedlichen Komponenten, nämlich Tabakkomponenten und Zusatzstoffen, gebildete Produktstrom während des Transports durch die Verteilervorrichtung mindestens teilweise entmischt. Zum besseren Verständnis wird an dieser Stelle das Prinzip des Sichtens näher erläutert. Das Sichten erfolgt üblicherweise in einer Sichtstrecke, in der ein Luftstrom in einem nahezu geschlossenen Kreislauf in Transportrichtung strömt. Der Luftstrom bzw. die Strömungsgeschwindigkeit ist derart ausgewählt/eingestellt, daß leichte, also zur Verarbeitung geeignete Anteile des Produktstroms, auch als "erwünschte" Tabakfraktion bezeichnet, in Richtung der Zigarettenstrangmaschine gelenkt bzw. geleitet werden, während schwerere, also üblicherweise zur Verarbeitung nicht geeignete Anteile, wie z.B. die Rippen der Tabakblätter, Steine, Plastikteilchen oder andere Fremdkörper, durch die Schwerkraft und gegen den Luftstrom nach unten fallen und abgeführt werden. Bei dem Beschicken der Zigarettenstrangmaschine nach dem herkömmlichen Verfahren bzw. mit der herkömmlichen Verteilervorrichtung erfolgt die Entmischung nun dadurch, daß z.B. Nelken, die ein wesentlich höheres Gewicht aufweisen als die erwünschte Tabakfraktion, im Sichter aussortiert, d.h. ausgesichtet und aus dem Produktstrom entfernt und damit der eigentlichen Strangherstellung nur noch teilweise bzw. gar nicht mehr zugeführt werden. Dadurch entsteht einerseits ein inhomogener Produktstrom und andererseits weist der Produktstrom nicht mehr die gewünschte Mischung auf.

Des weiteren hat sich gezeigt, daß bei der eigentlichen Tabakstrangherstellung anfallenden Tabakreste, die bereits gesichtet wurden, z.B. sogenannter Überschußtabak, bei einer Rückführung innerhalb der Verteilervorrichtung nochmals gesichtet werden, was unwirtschaftlich ist und die Belastung von Verteilervorrichtungen erhöht.

Es ist daher Aufgabe der vorliegenden Erfindung, eine flexible und wirtschaftlich vorteilhafte Verteilervorrichtung zu schaffen, die geeignet ist, einen homogenen und individuell gestaltbaren Produktstrom zu erzeugen. Des weiteren ist es Aufgabe der Erfindung, ein Verfahren vorzuschlagen, daß die Erzeugung eines homogenen und individuell gemischten Produktstroms gewährleistet.

Diese Aufgabe wird durch eine Verteilervorrichtung der eingangs genannten Art mit den Merkmalen des Oberbegriffs des Anspruches 1 dadurch gelöst, daß die Verteilervorrichtung zusätzlich zur Eingabevorrichtung mindestens eine weitere externe Zuführungseinrichtung zum Zuführen mindestens einer weiteren Komponente in die Verteilervorrichtung bzw. in den Produktstrom aufweist, wobei die Zuführungseinrichtung in Transportrichtung des Produktstroms zwischen dem Speicher und dem Sichter angeordnet und keine Rückfiihrungseinrichtung innerhalb der Verteilervorrichtung ist. Dadurch ist auf überraschend einfache und besonders effektive Weise die Möglichkeit geschaffen, dem Produktstrom innerhalb der Verteilervorrichtung mindestens einen Zusatzstoff bzw. eine Komponente beizumengen und mit diesem zu vermischen. Durch die zusätzliche externe Zuführung können daher z.B. auch unterschiedliche Tabaksorten direkt innerhalb der Verteilervorrichtung gemischt werden. Auch können weitere Zusätze, wie z.B. Nelken, Staubagglomerate etc. mit dem Produktstrom innerhalb der Verteilervorrichtung vermischt werden. Mit anderen Worten meint die externe Zuführung nicht eine Rückführung innerhalb der Verteilervorrichtung, wie z.B. die Rückführung von Überschußtabak in den Speicher zur Aufnahme des Produktstroms, sondern vielmehr eine von außen kommende Zuführung beliebiger Komponenten in den Produktstrom. Dadurch, daß die Zuführung zwischen dem Speicher und dem Sichter angeordnet ist, läßt sich der Produktstrom besonders individuell und wirtschaftlich vorteilhaft bilden, da das Einbringen der oder jeder zusätzlichen Komponente an verschiedenen z.B. das Entmischen oder das Doppelsichten verhindernden Positionen erfolgen kann.

In einer bevorzugten Ausführungsform der Erfindung weist der Sichter mindestens zwei Zugänge auf. Dadurch ist eine noch individuellere Vermischung von Produktstrom einerseits und zusätzlichen Komponenten andererseits möglich. So besteht beispielsweise die Möglichkeit, Komponenten derart dem Sichter zuzuführen, daß diese nur noch wenig gesichtet werden, was zu einer Entlastung des Sichters führt. Dies kann z.B. auch bereits gesichteter Tabak, wie z.B. expandierter Tabak sein. Es können aber auch Komponenten hinzugefügt werden, die gar nicht herausgesichtet werden sollen. Dies betrifft z.B. die bereits erwähnten Nelken. Umgekehrt ist natürlich auch eine Zuführung von Komponenten an anderer Stelle des Sichters möglich für solche Komponenten, die besonders stark gesichtet werden sollen. Durch die mehreren Zugänge kann auch das Entmischen auf wirksame Weise vermieden werden, indem die schwereren Komponenten über einen separaten Zugang in den Sichter geführt werden.

Vorteilhafterweise ist der Querschnitt d₁ des Sichters im Bereich des oberen Zugangs kleiner als der Querschnitt d₂ des Sichters im Bereich des unteren Zugangs. Durch diese erfindungsgemäße Ausbildung erhöht sich die Strömungsgeschwindigkeit der Luft im Bereich des oberen Zugangs, so daß durch den oberen Zugang in den Sichter geführte Komponenten nur noch geringfügig oder gar nicht mehr gesichtet, sondern gleich - und zwar unter Vermischung mit dem nachströmenden Produktstrom - aus dem Sichter geführt werden. Dies ist insbesondere für die Rückführung von bereits gesichtetem Tabak von Vorteil, da dieser dann den Sichter nicht unnötig belastet. Auch das Einbringen von gegenüber dem Tabak schweren Komponenten durch den oberen Zugang führt dazu, daß diese Komponenten trotz des hohen Eigengewichts wegen der hohen Strömungsgeschwindigkeit aufgrund des reduzierten Durchmessers bzw. Querschnitts nicht ausgesichtet werden sondern sich vielmehr mit dem durch den unteren Zugang in den Sichter eingeführten Produktstrom vermischen.

Des weiteren wird die der Erfindung zugrunde liegende Aufgabe durch ein Verfahren gelöst, das zusätzlich zu den im Oberbegriff des Anspruches 10 genannten Arbeitsschritten, dadurch gekennzeichnet ist, daß der Produktstrom innerhalb der Verteilervorrichtung hinter dem Speicher mit mindestens einer von außen kommenden Komponente vermischt wird. Durch dieses Verfahren läßt sich auf besonders günstige und wirkungsvolle Weise ein homogener und individuell gemischter Produktstrom erzeugen, da die endgültige Mischung des für die Herstellung des Tabakstrangs erforderlichen Produktstroms innerhalb der Verteilervorrichtung vorgenommen wird.

Weitere Merkmale und Vorteile der Verteilervorrichtung und des Verfahrens ergeben sich aus den Unteransprüchen und der Beschreibung. Besonders bevorzugte Ausführungsformen der Verteilervorrichtung sowie das Verfahrensprinzip werden anhand der Zeichnung näher erläutert. In der Zeichnung zeigt:
- Fig. 1: eine Seitenansicht einer ersten Ausführungsform der erfindungsgemäßen Verteilervorrichtung mit geöffnetem Gehäuse mit zwei separaten Zugängen zu einem vor einem Stauschacht angeordneten Sichter,
- Fig. 2: eine Seitenansicht einer weiteren Ausführungsform der Verteilervorrichtung mit geöffnetem Gehäuse mit einem gemeinsamen Zugang zu einem vor einem Stauschacht abgeordneten Sichter,
- Fig. 3: eine Seitenansicht einer weiteren Ausführungsform der Verteilervorrichtung mit geöffnetem Gehäuse mit einem gemeinsamen Zugang zu einem vor einem doppelten Stauschacht angeordneten Sichter sowie einem hinter dem Sichter angeordneten zusätzlichen Speicher, und
- Fig. 4: eine Seitenansicht einer weiteren Ausführungsform der Verteilervorrichtung mit geöffnetem Gehäuse mit einem gemeinsamen Zugang zu einem Sichter, wobei der Sichter hinter einem Stauschacht angeordnet ist.

Die in den Figuren 1 bis 4 beschriebenen Verteilervorrichtungen, im folgenden auch als Verteiler bezeichnet, dienen dazu, den ihnen üblicherweise über eine Luftstrom zugeführten Produktstrom zu dosieren, zu sichten und aus dem gesichteten Material unter Vermischung mit mindestens einer weiteren Komponente einen oder mehrere Tabakstränge zu formen, die dann einer nachgelagerten Zigarettenstrangmaschine zugeführt werden.

Ein bekannter Verteiler 10 umfaßt als wesentliche Elemente eine Eingabevorrichtung 11, durch die ein Produktstrom in die Verteilervorrichtung 10 eingeführt wird, einen Vorverteiler 12 zum Verteilen, Dosieren und Auflockern des Produktstroms, einen Speicher 13 zur Aufnahme des Produktstroms, ein Förderelement 14 zum Transportieren des Produktstroms aus dem Speicher 13 zu einem Stauschacht 15, 33. In Transportrichtung des Produktstroms wahlweise vor oder hinter dem Stauschacht 15, 33 ist ein Sichter 16, 32 angeordnet, der zur Trennung von zu verarbeitenden und nicht zu verarbeitenden Anteilen des Produktstroms dient. Da derartige Verteiler 10 grundsätzlich bekannt sind, wird auf die detaillierte Beschreibung sämtlicher für die eigentliche Funktion notwendiger Teile verzichtet.

Mir der Transportrichtung des Produktstroms ist das Durchlaufen des Produktstroms und/oder der weiteren Zusatzstoffe und Komponenten durch den Verteiler 10 ausgehend von der Eingabevorrichtung 11 bis zum Stauschacht 15 bzw. bis zum Sichter 32 gemeint. Die Bezeichnung in Transportrichtung des Produktstroms vor oder hinter ist nicht auf die tatsächliche Anordnung einzelner Teile innerhalb des Verteilers 10 bezogen, sondern beschreibt vielmehr die Reihenfolge, in der der Produktstrom und/oder die Zusatzstoffe und Komponenten die Teile durchströmt bzw. an welcher Stelle die Zusatzstoffe und Komponenten dem Produktstrom zugeführt werden.

Bei der Ausführungsform gemäß Figur 1 ist die Eingabevorrichtung 11 als sogenannte Beschickungsschleuse ausgebildet. Die Eingabevorrichtung 11 kann jedoch auch mehrere Beschickungsschleusen aufweisen, durch die der Produktstrom in die Verteilervorrichtung 10 eingeführt wird. Der Speicher 13 ist im Bereich des Förderelementes 14 vor dem Sichter 16 angeordnet, das als Steilförderband ausgebildet ist. Der Sichter 16 ist in Transportrichtung des Produktstroms unmittelbar im Anschluß an das Förderelement 14 angeordnet, in diesem Ausführungsbeispiel also vor dem Stauschacht 15. Der Sichter 16 ist als Zick-Zack-Sichter ausgebildet und Teil eines nahezu geschlossenen Luftkreislaufes 17. Es sind jedoch auch sämtliche anderen bekannten Sichter verwendbar.

In einem unteren Bereich 18 der Sichterstrecke des Sichters 16 sind Mittel 19 zum Erzeugen eines Luftstroms angeordnet. Der Sichter 16 ist in einem oberen Bereich 20 an eine Führung 21 angeschlossen, die einerseits als Rückführung 22 für den Luftkreislauf und andererseits als Zuführung 23 zum Stauschacht 15 dient. Der im wesentlichen vertikal ausgerichtete Sichter 16 verfügt über einen ersten Zugang 24, der innerhalb der Sichterstrecke zwischen dem unteren Bereich 18 und dem oberen Bereich 20 in den Sichter 16 führt. Im Bereich des Zugangs 24 ist das Förderelement 14 zum Eingeben des Produktstroms in den Sichter 16 angeordnet. Die Position des Zugangs 24 entlang der Sichterstrecke ist jedoch frei wählbar.

Oberhalb des ersten Zugangs 24 weist der Sichter 16 einen zweiten Zugang 25 auf. Die Anzahl der Zugänge ist jedoch ebenfalls frei wählbar. Über den zweiten Zugang 25 können nun einzelne oder mehrere zusätzliche Komponenten oder Zusatzstoffe in den Sichter 16 eingegeben werden. In der bevorzugten Ausführungsform ist im Bereich des Zugangs 25 ein weiteres Förderelement 26 angeordnet, das die oder jede zusätzliche Komponente bzw. die Zusatzstoffe aus einem zweiten in Transportrichtung vor dem Sichter 16 angeordneten Speicher 27 oder weiteren (nicht dargestellten) Speichern entnimmt und dem Sichter 16 zuführt. Der Speicher 27 ist über eine zusätzliche Zuführung 28 der Verteilervorrichtung 10 befüllbar, wobei die Zuführung 28 auch direkt am zweiten Zugang 25 angeschlossen sein kann. Die Zugänge 24, 25 sind nebeneinander bzw. übereinander angeordnet, wobei der Zugang 25 in dem oberen Bereich 20 der Sichtstrecke 16 angeordnet ist, so daß der Produktstrom erst am Zugang 24 und dann am Zugang 25 vorbei strömt. In diesem oberen Bereich 20 ist der Querschnitt d₁ des Sichters 16 kleiner als der Querschnitt d₂ des Sichters 16 im Bereich des unteren Zugangs 24. Die Position der Zugänge 24, 25 ist jedoch variabel und nicht auf die gezeigte Anordnung beschränkt.

Die in den Figuren 2 bis 4 beschriebenen Ausführungsformen sind im wesentlichen der Verteilervorrichtung 10 gemäß Figur 1 ähnlich aufgebaut, so daß für gleiche Teile identische Bezugsziffern vergeben wurden. Die Verteilervorrichtung 10 gemäß Figur 2 unterscheidet sich jedoch darin, daß der Sichter 16 lediglich einen einzelnen Zugang 24 zum Sichter 16 aufweist. Die Vorrichtung gemäß Figur 3 entspricht im wesentlichen der Vorrichtung gemäß Figur 2, allerdings mit dem Unterschied, daß in Transportrichtung des Produktstroms hinter dem Sichter 16 und vor dem Stauschacht 15 (hier als doppelter Stauschacht ausgeführt) ein weiterer Speicher 29 angeordnet ist. Der Speicher 29 ist vorzugsweise unmittelbar hinter einer dem Stauschacht 15 vorgeschalteten Zellradschleuse 30 angeordnet und wird über eine Zuführung 31 mit zusätzlichen Komponenten bzw. Zusatzstoffen gespeist. Die Zuführung 31, die z.B. als Förderband, Rohrsystem oder dergleichen ausgebildet sein kann, kann jedoch auch direkt an dem Stauschacht 15 angeschlossen sein. Bei der in Figur 4 dargestellten Verteilervorrichtung 10 ist ein Sichter 32 in Transportrichtung des Produktstroms hinter einem Stauschacht 33 angeordnet. Der Stauschacht 33 weist zwei Zugänge 34, 35 auf. Vor jedem Zugang 34, 35 ist ein Förderelement 36, 37 angeordnet, das zum Fördern des Produktstroms einerseits und zusätzlicher Komponenten bzw. Zusatzstoffe andererseits aus Speichern 38, 39 zum Stauschacht 33 dient. Die Speicher 38, 39 werden über die Zuführungen 11, 28 der Verteilervorrichtung 10 gespeist. Alternativ könnte die Zuführung 28 auch direkt an den Zugang 35 angeschlossenen sein.

Das Verfahren zum Beschicken einer Ziagerttenstrangmaschine zur Herstellung von einem oder mehreren Tabaksträngen läuft grundsätzlich nach dem folgenden Prinzip ab: Ein erster Produktstrom, der aus einer oder mehreren Tabakkomponenten und/oder weiteren Zusatzstoffen gebildet ist, wird der Verteilervorrichtung 10 zugeführt. Über einen oder mehrere zusätzliche separate Zugänge können eine oder mehrere zusätzliche Komponenten bzw. Zusatzstoffe in die Verteilervorrichtung eingeführt werden, die dann innerhalb der Verteilervorrichtung vor oder während des Sichtens mit dem Produktstrom vermischt werden. Mit anderen Worten wird der oder jeder Stauschacht aus mindestens zwei unabhängigen Reservoirs befüllt.

Genauer wird das Verfahren anhand der Ausführungsform gemäß Figur 1 wie folgt beschrieben:
Der Speicher 13 wird über die Eingabevorrichtung 11 mit einem Produktstrom, der üblicherweise aus einer Schnittabakmischung besteht, gefüllt. Der Tabak wird durch periodisches Öffnen und Schließen von (nicht dargestellten) Saugrohrklappen mittels Luftströmung in eine oder mehrere Beschickungsschleusen der Eingabevorrichtung 11 transportiert. Nach einer Tabakanforderung aus dem Vorverteiler 12 gelangt der Tabak über eine (ebenfalls nicht dargestellte) Dosierwalze in den Speicher 13. Der Steilbandförderer (Förderelement 14) fördert portionsweise kontinuierlich Tabak in den Sichter 16. Der Tabak aus dem Speicher 13 fällt durch den Zugang 24 in die Sichtstrecke des Sichters 16. Gleichzeitig fällt eine aus dem Speicher 27 geförderte Komponente, wie z. B. Nelken, durch den Zugang 25 in den Sichter 16. Die oder jede zusätzliche Komponente kann auch direkt in den Sichter 16 geführt werden. Der aus dem Speicher 13 entnommene Produktstrom, üblicherweise eine Tabakmischung, wird dann innerhalb des Sichters 16 bzw. unmittelbar beim Austreten des Produktstroms aus dem Sichter 16 mit der oder den zusätzlichen Komponenten zu einem homogenen Produktstrom vermischt. Durch die Querschnittsverringerung im Bereich 20 trägt die dort herrschende größere Strömungsgeschwindigkeit dazu bei, daß die zusätzliche Komponente kaum oder gar nicht mehr gesichtet wird, sondern gleich weiter in Richtung der Führung 21 transportiert wird. Für den Fall, daß z.B. Nelken als zusätzliche Komponente beigefügt werden, werden diese trotz des größeren Gewichts gegenüber dem Tabak nicht ausgesichtet sondern zur Vermischung mit dem Tabak gefördert. Für den Fall, daß z.B. Überschußtabak, der bereits in einem früheren Umlauf gesichtet wurde, als zusätzliche Komponente beigefügt wird, wird dieser ohne nochmalige Sichtung innerhalb der Verteilervorrichtung 10 dem noch zu sichtenden Produktstrom beigemengt und mit diesem vermischt. Der so gemischte Produktstrom, nunmehr aus einem ersten Produktstrom sowie mindestens einer weiteren Komponente bestehend, wird über die Führung 21 dem Stauschacht 15 zugeführt, wobei der Produktstrom durch die Zellradschleuse 30 geleitet wird. Die in dem Kreislauf 17 befindliche Luft wird über die Rückführung 22 wieder dem Sichter 16 zugeführt.

Das Verfahren anhand der Ausführungsform gemäß Figur 2 läuft im wesentlichen genauso ab, wie das bereits zuvor beschriebene Verfahren. Allerdings wird der Produktstrom bereits vor dem Sichter 16 mit einer oder mehreren zusätzlichen Komponenten bzw. Zusatzstoffen vermischt. Die aus dem Speicher 27 kommenden Komponenten werden über ein Leitblech 40 in den Bereich des Zugangs 24 geleitet und unmittelbar vor dem Eintritt in den Sichter 16 mit dem aus dem Speicher 13 kommenden Produktstrom vermischt.

Beim Verfahren mit der Verteilervorrichtung gemäß Figur 3 wird zusätzlich zu dem im Zusammenhang mit Figur 2 beschriebenen Verfahren nach dem Sichten und vor dem Einstreuen des Produktstroms in den Stauschacht 15 eine weitere Komponente bzw. weitere Zusatzstoffe in den Produktstrom eingeführt und mit diesem vermischt.

Das Verfahren mit der Verteilervorrichtung 10 gemäß Figur 4 läuft in einer gegenüber den bisher beschriebenen Verfahren geänderten Reihenfolge ab. Und zwar wird der Produktstrom aus dem Speicher 38 direkt in den Stauschacht 33 geleitet, und zwar im Bereich des Zugangs 34. Die zusätzliche Komponente wird aus dem zweiten Speicher 39 über den Zugang 35 in den Stauschacht 33 geleitet, so daß sich der Produktstrom und die zusätzliche Komponente beim Herunterfallen in den Stauschacht im Bereich des unteren Zugangs 34 zu einem homogenen Produktstrom vermischen, der dann dem Sichter 32 zugeführt wird.

## Patentansprüche

1. Verteilervorrichtung, insbesondere zum Beschicken einer Zigarettenstrangmaschine, wobei die Verteilervorrichtung (10) im wesentlichen eine Eingabevorrichtung (11) zur Eingabe eines Produktstroms, einen Vorverteiler (12) zum Verteilen, Dosieren und Auflockern des Produktstroms, einen Speicher (13) zur Aufnahme des Produktstroms sowie ein Förderelement (14) zum Transportieren des Produktstroms aus dem Speicher (13) zu einem Stauschacht (15, 33) umfaßt, wobei in Transportrichtung des Produktstroms wahlweise vor oder nach dem Stauschacht (15, 33) ein Sichter (16, 32) zur Trennung von zu verarbeitenden und von nicht zu verarbeitenden Anteilen des Produktstroms angeordnet ist, **dadurch gekennzeichnet, daß** die Verteilervorrichtung (10) zusätzlich zur Eingabevorrichtung (11) mindestens eine weitere externe Zuführungseinrichtung (28) zum Zuführen mindestens einer weiteren Komponente in die Verteilervorrichtung (10) bzw. in den Produktstrom aufweist, wobei die Zuführungseinrichtung (28) in Transportrichtung des Produktstroms zwischen dem Speicher (13) und dem Sichter (16, 32) angeordnet und keine Rückführungseinrichtung innerhalb der Verteilervorrichtung ist.

2. Verteilervorrichtung nach Anspruch 1, **dadurch gekennzeichnet, daß** innerhalb der Verteilereinrichtung (10) mindestens ein zusätzlicher Speicher (27) zur Aufnahme der oder jeder weiteren Komponente angeordnet ist.

3. Verteilervorrichtung nach Anspruch 1 oder 2, **dadurch gekennzeichnet, daß** jedem Speicher (13, 27) ein separates Förderelement (14, 26) zugeordnet ist.

4. Verteilervorrichtung nach einem der Ansprüche 1 bis 3, **dadurch gekennzeichnet, daß** jeder Speicher (13, 27) in Transportrichtung des Produktstroms bzw. jeder Komponente vor dem Sichter (16, 32) angeordnet ist.

5. Verteilervorrichtung nach einem der Ansprüche 2 bis 4, **dadurch gekennzeichnet, daß** der Sichter (16) einen gemeinsamen Zugang (24) für die Zuführungseinrichtung (28) und/oder die Speicher (13, 27) aufweist.

6. Verteilervorrichtung nach einem der Ansprüche 1 bis 5, **dadurch gekennzeichnet, daß** der Sichter (16) mindestens zwei Zugänge (24, 25) aufweist.

7. Verteilervorrichtung nach Anspruch 6, **dadurch gekennzeichnet, daß** die Zugänge (24, 25) in Transportrichtung des Produktstroms nacheinander bzw. übereinander angeordnet sind, derart, daß sich der Zugang (25) für die Zuführungseinrichtung (28) bzw. für den Speicher (27) oberhalb des Zugangs (24) für den Speicher (13) befindet.

8. Verteilervorrichtung nach Anspruch 6 oder 7, **dadurch gekennzeichnet, daß** der Querschnitt d₁ des Sichters (16) im Bereich des oberen Zugangs (25) kleiner ist als der Querschnitt d₂ des Sichters (16) im Bereich des unteren Zugangs (24).

9. Verteilervorrichtung nach einem der Ansprüche 1 bis 8, **dadurch gekennzeichnet, daß** in Transportrichtung des Produktstroms hinter dem Sichter (16) mindestens eine weitere externe Zuführungseinrichtung (31) zum Zuführen mindestens eines weiteren Zusatzstoffes in die Verteilervorrichtung (10) bzw. in den Produktstrom vorgesehen ist.

10. Verfahren, insbesondere zum Beschicken einer Zigarettenstrangmaschine, umfassend die Schritte:
- Einführen eines Produktstroms in eine Verteilervorrichtung (10) nach einem der Ansprüche 1 bis 9 mittels einer Eingabevorrichtung (11),
- Verteilen, Dosieren und Auflockern des Produktstroms durch einen Vorverteiler (12),
- Speichern des Produktstroms in einem Speicher (13),
- Transportieren des Produktstroms mittels eines Förderelementes (14) vom Speicher (13) zu einem Stauschacht (15, 33) oder einem Sichter (16, 32),
- Sichten des Produktstroms in dem Sichter (16,32) wahlweise vor oder nach dem Einstreuen in den Stauschacht (15, 33),
**dadurch gekennzeichnet, daß** der Produktstrom innerhalb der Verteilervorrichtung (10) hinter dem Speicher (13) mit mindestens einer von außen kommenden Komponente vermischt wird.

11. Verfahren nach Anspruch 10, **dadurch gekennzeichnet, daß** der Produktstrom unmittelbar vor dem Sichten mit mindestens einer weiteren Komponente vermischt wird.

12. Verfahren nach Anspruch 10, **dadurch gekennzeichnet, daß** der Produktstrom während des Sichtens mit mindestens einer weiteren Komponente vermischt wird.

13. Verfahren nach einem der Ansprüche 10 bis 12, **dadurch gekennzeichnet, daß** jede weitere Komponente innerhalb der Verteilervorrichtung (10) gespeichert wird.

14. Verfahren nach Anspruch 12, **dadurch gekennzeichnet, daß** jede weitere Komponente einerseits und der Produktstrom andererseits über separate Zugänge (24, 25) dem Sichter (16) zugeführt werden.

15. Verfahren nach einem der Ansprüche 10 bis 14, **dadurch gekennzeichnet, daß** jede weitere Komponente in Transportrichtung hinter dem Produktstrom in den Sichter (16) geführt wird.

16. Verfahren nach einem der Ansprüche 10 bis 15, **dadurch gekennzeichnet, daß** jede weitere Komponente in einem Bereich (20) am Austritt des Produktstroms aus dem Sichter (16) mit dem Produktstrom vermischt wird.

17. Verfahren nach Anspruch 15 oder 16, **dadurch gekennzeichnet, daß** innerhalb des Sichters (16) ein Luftstrom fließt, wobei die Geschwindigkeit des Luftstroms innerhalb des Sichters (16) im Bereich (20) höher ist als im übrigen Sichter (16).

18. Verfahren nach einem der Ansprüche 14 bis 17, **dadurch gekennzeichnet, daß** der Grad der Sichtung durch Verändern der Position der Zugänge (24, 25) in den Sichter (16) eingestellt wird.

19. Verfahren nach Anspruch 10 oder 11, **dadurch gekennzeichnet, daß** der mit mindestens einer weiteren Komponente vermischte Produktstrom über einen gemeinsamen Zugang (24) dem Sichter (16) zugeführt wird.

20. Verfahren nach einem der Ansprüche 10 bis 19, **dadurch gekennzeichnet, daß** der Produktstrom und jede weitere Komponente jeweils aus unterschiedlichen Speichern (13, 27) innerhalb der Verteilervorrichtung entnommen werden.

21. Verfahren nach einem der vorhergehenden Ansprüche 10 bis 20, **dadurch gekennzeichnet, daß** dem durch mindestens eine weitere Komponente ergänzten Produktstrom nach dem Sichten mindestens ein weiterer Zusatzstoff zugeführt wird.

22. Verfahren nach Anspruch 10 oder 11, **dadurch gekennzeichnet, daß** jede weitere Komponente einerseits und der Produktstrom andererseits über separate Zugänge (34, 3 5) einem Stauschacht (33) zugeführt und in diesem gemischt werden.

## Claims

1. Distributor device, in particular for loading a continuous cigarette-making machine, wherein the distributor device (10) essentially includes an input device (11) for the input of a product stream, a preliminary distributor (12) for distributing, measuring out and loosening the product stream, a store (13) for receiving the product stream, and a conveying element (14) for transporting the product stream from the store (13) to an accumulating shaft (15, 33), wherein optionally in front of or behind the accumulating shaft (15, 33) in the direction of transport of the product stream is arranged a sifter (16, 32) for the separation of fractions of the product stream which are to be processed and not to be processed, **characterised in that** the distributor device (10) comprises, in addition to the input device (11), at least one further external delivery device (28) for the delivery of at least one further component into the distributor device (10) or into the product stream, wherein the delivery device (28) is arranged between the store (13) and the sifter (16, 32) in the direction of transport of the product stream, and is not a return device within the distributor device.

2. Distributor device according to claim 1, **characterised in that** within the distributor device (10) is arranged at least one additional store (27) for receiving the or each further component.

3. Distributor device according to claim 1 or 2, **characterised in that** associated with each store (13, 27) is a separate conveying element (14, 26).

4. Distributor device according to any of claims 1 to 3, **characterised in that** each store (13, 27) is arranged in front of the sifter (16, 32) in the direction of transport of the product stream or of each component.

5. Distributor device according to any of claims 2 to 4, **characterised in that** the sifter (16) has a common approach (24) for the delivery device (28) and/or the stores (13, 27).

6. Distributor device according to any of claims 1 to 5, **characterised in that** the sifter (16) has at least two approaches (24, 25).

7. Distributor device according to claim 6, **characterised in that** the approaches (24, 25) are arranged one behind or above the other in the direction of transport of the product stream, in such a way that the approach (25) for the delivery device (28) or for the store (27) is located above the approach (24) for the store (13).

8. Distributor device according to claim 6 or 7, **characterised in that** the cross-section d1 of the sifter (16) in the region of the upper approach (25) is smaller than the cross-section d2 of the sifter (16) in the region of the lower approach (24).

9. Distributor device according to any of claims 1 to 8, **characterised in that** behind the sifter (16) in the direction of transport of the product stream is provided at least one further external delivery device (31) for the delivery of at least one further additive into the distributor device (10) or into the product stream.

10. Method, in particular for loading a continuous cigarette-making machine, including the steps of:
- introducing a product stream into a distributor device (10) according to any one of claims 1 to 9 by means of an input device (11),
- distributing, measuring out and loosening of the product stream by a preliminary distributor (12),
- storage of the product stream in a store (13),
- transport of the product stream by means of a conveying element (14) from the store (13) to an accumulating shaft (15, 33) or a sifter (16, 32),
- sifting the product stream in the sifter (16, 32) optionally before or after feeding into the accumulating shaft (15, 33),
**characterised in that** the product stream is mixed with at least one extraneous component within the distributor device (10) behind the store (13).

11. Method according to claim 10, **characterised in that** the product stream is mixed with at least one further component immediately before sifting.

12. Method according to claim 10, **characterised in that** the product stream is mixed with at least one further component during sifting.

13. Method according to any of claims 10 to 12, **characterised in that** each further component is stored within the distributor device (10).

14. Method according to claim 12, **characterised in that** each further component on the one hand and the product stream on the other hand are delivered to the sifter (16) via separate approaches (24, 25).

15. Method according to any of claims 10 to 14, **characterised in that** each further component is conducted into the sifter (16) behind the product stream in the direction of transport.

16. Method according to any of claims 10 to 15, **characterised in that** each further component is mixed with the product stream in a region (20) at the exit of the product stream from the sifter (16).

17. Method according to claim 15 or 16, **characterised in that** an air stream flows within the sifter (16), wherein the speed of the air stream within the sifter (16) is higher in the region (20) than in the remainder of the sifter (16).

18. Method according to any of claims 14 to 17, **characterised in that** the degree of sifting is adjusted by altering the position of the approaches (24, 25) into the sifter (16).

19. Method according to claim 10 or 11, **characterised in that** the product stream mixed with at least one further component is delivered to the sifter (16) via a common approach (24).

20. Method according to any of claims 10 to 19, **characterised in that** the product stream and each further component are in each case taken from different stores (13, 27) within the distributor device.

21. Method according to any of the preceding claims 10 to 20, **characterised in that**, after sifting, at least one further additive is delivered to the product stream supplemented with at least one further component.

22. Method according to claim 10 or 11, **characterised in that** each further component on the one hand and the product stream on the other hand are delivered to an accumulating shaft (33) via separate approaches (34, 35) and mixed therein.

## Revendications

1. Dispositif de distribution, en particulier pour le chargement d'une machine à confectionner des boudins de cigarettes, le dispositif de distribution (10) comprenant essentiellement un dispositif d'entrée (11) destiné à faire entrer un flux de produit, un pré-distributeur (12) destiné à distribuer, doser et aérer le flux de produit, un magasin (13) destiné à recevoir le flux de produit ainsi qu'un organe de transport (14) destiné à acheminer le flux de produit du magasin (13) à une cheminée d'accumulation (15, 33), un trieur (16, 32) étant alors disposé en amont ou, au choix, en aval de la cheminée d'accumulation (15, 33) dans la direction d'acheminement du flux de produit, en vue de la séparation de fractions à traiter du flux de produit et de fractions de celui-ci qui ne sont pas à traiter, **caractérisé en ce que** le dispositif de distribution (10), en plus du dispositif d'entrée (11), présente au moins une structure d'amenée supplémentaire (28), externe, destinée à amener au moins un constituant supplémentaire dans le dispositif de distribution (10) ou dans le flux de produit, la structure d'amenée (28) étant disposée entre le magasin (13) et le trieur (16, 32) dans la direction d'acheminement du flux de produit et ne constituant pas un moyen de recyclage à l'intérieur du dispositif de distribution.

2. Dispositif de distribution selon la revendication 1, **caractérisé en ce qu'**à l'intérieur du dispositif de distribution (10), est disposé au moins un magasin additionnel (27) destiné à recevoir le ou chaque constituant supplémentaire.

3. Dispositif de distribution selon la revendication 1 ou 2, **caractérisé en ce qu'**à chaque magasin (13, 27) est associé un organe de transport séparé (14, 26).

4. Dispositif de distribution selon l'une des revendications 1 à 3, **caractérisé en ce que** chaque magasin (13, 27) est disposé en amont du trieur (16, 32) dans la direction d'acheminement du flux de produit ou de chaque constituant.

5. Dispositif de distribution selon l'une des revendications 2 à 4, **caractérisé en ce que** le trieur (16) présente un accès commun (24) pour la structure d'amenée (28) et/ou les magasins (13, 27).

6. Dispositif de distribution selon l'une des revendications 1 à 5, **caractérisé en ce que** le trieur (16) présente au moins deux accès (24, 25).

7. Dispositif de distribution selon la revendication 6, **caractérisé en ce que** les accès (24, 25) sont disposés l'un après l'autre ou l'un au-delà de l'autre, dans la direction d'acheminement du flux de produit, d'une manière telle, que l'accès (25) pour la structure d'amenée (28) ou pour le magasin (27) se trouve au-dessus de l'accès (24) pour le magasin (13).

8. Dispositif de distribution selon la revendication 6 ou 7, **caractérisé en ce que** la section transversale d₁ du trieur (16) dans la région de l'accès supérieur (25) est plus petite que la section transversale d₂ du trieur (16) dans la région de l'accès inférieur (24).

9. Dispositif de distribution selon l'une des revendications 1 à 8, **caractérisé en ce qu'**à la suite du trieur (16) dans la direction d'acheminement du flux de produit, est prévue au moins une structure d'amenée supplémentaire (31), externe, destinée à amener au moins un additif supplémentaire dans le dispositif de distribution (10) ou dans le flux de produit.

10. Procédé, en particulier pour le chargement d'une machine à confectionner des boudins de cigarettes, comprenant les étapes suivantes:
- introduction d'un flux de produit dans un dispositif de distribution (10) selon l'une des revendications 1 à 9, au moyen d'un dispositif d'entrée (11),
- distribution, dosage et aération du flux de produit au travers d'un pré-distributeur (12),
- emmagasinage du flux de produit dans un magasin (13),
- acheminement du flux de produit au moyen d'un organe de transport (14), du magasin (13) à une cheminée d'accumulation (15, 33) ou un trieur (16, 32),
- triage du flux de produit dans le trieur (16, 32) avant qu'il soit ou, au choix, après qu'il a été répandu dans la cheminée d'accumulation (15, 33),
**caractérisé en ce que** le flux de produit est, à l'intérieur du dispositif de distribution (10), mélangé, à la suite du magasin (13), à au moins un constituant provenant de l'extérieur.

11. Procédé selon la revendication 10, **caractérisé en ce que** le flux de produit est mélangé à au moins un constituant supplémentaire juste avant le triage.

12. Procédé selon la revendication 10, **caractérisé en ce que** le flux de produit est mélangé à au moins un constituant supplémentaire pendant le triage.

13. Procédé selon l'une des revendications 10 à 12, **caractérisé en ce que** chaque constituant supplémentaire est emmagasiné à l'intérieur du dispositif de distribution (10).

14. Procédé selon la revendication 12, **caractérisé en ce que** chaque constituant supplémentaire, d'une part, et le flux de produit, d'autre part, sont amenés au trieur (16) par l'intermédiaire d'accès séparés (24, 25).

15. Procédé selon l'une des revendications 10 à 14, **caractérisé en ce que** chaque constituant supplémentaire est conduit dans le trieur (16) à la suite du flux de produit dans la direction d'acheminement.

16. Procédé selon l'une des revendications 10 à 15, **caractérisé en ce que** chaque constituant supplémentaire est mélangé au flux de produit dans une région (20) située à la sortie du flux de produit du trieur (16).

17. Procédé selon la revendication 15 ou 16, **caractérisé en ce qu'**un courant d'air circule à l'intérieur du trieur (16), la vitesse du courant d'air à l'intérieur du trieur (16) étant plus élevée dans la région (20) que dans la partie restante du trieur (16).

18. Procédé selon l'une des revendications 14 à 17, **caractérisé en ce que** le degré du tri est ajusté par modification de l'emplacement des accès (24, 25) dans le trieur (16).

19. Procédé selon la revendication 10 ou 11, **caractérisé en ce que** le flux de produit mélangé à au moins un constituant supplémentaire, est amené au trieur (16) au travers d'un accès commun (24).

20. Procédé selon l'une des revendications 10 à 19, **caractérisé en ce que** le flux de produit et chaque constituant supplémentaire sont respectivement prélevés de magasins (13, 27) différents à l'intérieur du dispositif de distribution.

21. Procédé selon l'une des revendications précédentes 10 à 20, **caractérisé en ce qu'**au moins un additif supplémentaire est amené, après le triage, au flux de produit complété par au moins un constituant supplémentaire.

22. Procédé selon la revendication 10 ou 11, **caractérisé en ce que** chaque constituant supplémentaire, d'une part, et le flux de produit, d'autre part, sont amenés au travers d'accès séparés (34, 35) à une cheminée d'accumulation (33) et sont mélangés dans cette dernière.
